# FASCICULE DE BREVET EUROPEEN

(11) **EP 3 911 913 B1**
(45) Date de publication et mention de la délivrance du brevet: **01.03.2023**
(21) Numéro de dépôt: 20704937.0
(22) Date de dépôt: 10.01.2020
(51) Int. Cl.: F41A 27/12

(54) **MONTAGE D'ARME DE GROS CALIBRE ET VERROU POUR UN TEL MONTAGE**
HALTERUNG FÜR GROSSKALIBRIGE WAFFEN UND SCHLOSS FÜR SOLCH EINE HALTERUNG
LARGE-CALIBRE WEAPON MOUNT AND LOCK FOR SUCH A MOUNT

(30) Priorité: 15.01.2019 FR 1900344
(43) Date de publication de la demande: 24.11.2021
(73) Titulaire: NEXTER Systems, 78034 Versailles Cedex (FR)
(72) Inventeur: GUENAND, Sylvain, 18023 Bourges (FR)
(74) Mandataire: Cabinet Chaillot
(86) Numéro de dépôt international: PCT/IB2020/050163
(87) Numéro de publication internationale: WO 2020/148614

(56) Documents cités:
- EP-A2- 0 086 257
- US-A- 4 383 473

## Description

Le domaine technique de l'invention est celui des dispositifs de verrouillage en site pour montage d'arme de gros calibre et des montages d'arme comprenant de tels dispositifs.

Sur les chars modernes à rechargement automatique, l'arme doit être placée à un site déterminé et fixe afin d'aligner le tube de l'arme avec un chargeur automatique qui va pouvoir alors refouler une munition dans la chambre de l'arme selon un processus décrit par exemple dans le brevet FR2668253.

Pour immobiliser l'arme durant cette phase de chargement, EP 0 086 257 A2 propose un verrouillage du canon. De plus, il est connu un verrou de site selon l'art antérieur qui est représenté aux figures 1 et 2.

Lorsque l'arme est pointée à son site de chargement, sans être verrouillée, et qu'elle est par ailleurs orientée en gisement dans certains secteurs angulaires (tels que pointée vers l'arrière du char), la partie avant de l'arme se situe alors à proximité de la partie arrière du châssis du char et elle risque de le percuter lors du pointage. Il est alors nécessaire de prévoir un verrou de site limitant la plage angulaire en site pour certains secteurs angulaire en gisement.

La figure 1 montre un tel verrou 1 connu formé d'un pêne 3 (solidaire de l'arme) et d'une gâche 4 (solidaire d'un bâti fixe). Cette figure 1 montre une position verrouillée du verrou 1 dans laquelle le pêne 3 est introduit dans la gâche 4 au travers d'un perçage correspondant 6. Bien entendu un premier actionneur (schématiquement représenté par le bloc 9, par exemple un vérin hydraulique, un actionneur pneumatique ou un moteur électrique) permet de faire coulisser le pêne 3 pour l'engager dans la gâche 4.

Dans cette position, tout mouvement angulaire du pêne 3 relativement à la gâche 4 et donc tout mouvement de pointage de l'arme par rapport au bâti est impossible. L'arme peut alors être chargée en toute sécurité.

La figure 2 montre qu'une butée amortissante 5 est disposée au voisinage de la gâche 4 et qu'elle est apte à coulisser verticalement entre une position haute (figure 2) et une position basse (figure 1). La butée 5 est rappelée vers sa position basse par l'action d'un moyen élastique 7.

La butée 5 comporte un trou traversant 6bis qui est coaxial au perçage 6 de la gâche 4 lorsque la butée 5 est en position basse, de manière à permettre le passage du pêne 3 lorsqu'il est en position verrouillée comme visible à la figure 1.

Toujours selon la figure 2, le pêne 3 est situé dans une position (dite d'amortissement) par translation (grâce à l'actionneur 9) de manière à ce qu'il soit situé hors de la gâche 4 mais avec son extrémité toujours positionnée dans la butée 5. Dans cette position d'amortissement, lorsque l'arme pointe vers le bas, le pêne 3 interfère avec la partie haute de la butée 5 qui voit sa course amortie par le moyen élastique 7.

Il existe une position déverrouillée (non représentée) dans laquelle le pêne 3, commandé par le premier actionneur 9, est complètement dégagé de la butée 5. Dans cette position le pivotement de l'arme sur ses tourillons est libre.

Cette solution connue présente des inconvénients.

En effet la butée amortissante 5 autorise une course résiduelle, du fait de l'énergie développée lors du pointage, qui crée une différence entre le site de verrouillage et le site en butée 5. Cette différence de site va créer un problème de collision entre l'arme et le châssis lorsque l'arme est pointée vers l'arrière du char.

L'invention propose de résoudre un tel problème de limitation du débattement de l'arme pour certains pointages en gisement.

L'invention porte sur un verrou pour montage d'arme de gros calibre comportant un pêne et une gâche ainsi qu'une butée amortissante située au voisinage de la gâche, pêne mobile en translation par un premier actionneur entre une première position, dite verrouillée, où il se situe dans une ouverture de la gâche, une deuxième position, dite d'amortissement, où le pêne est hors de la gâche et peut interférer avec un moyen d'amortissement, et une troisième position dite déverrouillée où le pêne est placé à distance de la gâche, verrou caractérisé en ce qu'il comporte un deuxième actionneur qui, lorsque le pêne est en position d'amortissement, permet de mouvoir le moyen d'amortissement entre une position dite dégagée qui permet l'alignement du pêne avec l'ouverture de la gâche et une position dite de tampon où le moyen d'amortissement offre une course d'amortissement permettant d'empêcher la remontée du pêne au-delà d'une position angulaire alignant le pêne avec l'ouverture de la gâche.

Avantageusement, le deuxième actionneur comporte un premier arbre cannelé correspondant avec une entretoise cannelée ainsi qu'une liaison hélicoïdale entre le moyen d'amortissement et la gâche afin de transformer la rotation du premier arbre en un mouvement de translation du moyen d'amortissement.

Avantageusement, le deuxième actionneur est situé au-dessus de la gâche.

L'invention porte aussi sur un montage d'arme de gros calibre comportant un bâti et un affut porteur d'une arme pivotante en site par rapport au bâti, montage comportant un verrou selon une des caractéristiques précédentes.

L'invention sera mieux comprise à la lecture de la description suivante, description faite à la lumière des dessins en annexe, dessins dans lesquels :
[Fig.1] montre un verrou selon l'état de la technique dans une première configuration.
[Fig.2] montre un verrou selon l'état de la technique dans une deuxième configuration.
[Fig.3] montre un verrou selon l'invention dans une première configuration.
[Fig.4] montre un verrou selon l'invention dans une deuxième configuration.
[Fig.5] montre un verrou selon l'invention dans la deuxième configuration, avec le pêne comprimant le moyen d'amortissement.
[Fig.6] montre un verrou selon l'invention dans une troisième configuration.
[Fig.7] montre une vue schématique d'un montage d'arme comportant un verrou de site.

Selon la figure 7, un montage d'arme 100 comporte un bâti 102 et une masse oscillante 103 porteuse d'une arme 101 de gros calibre (calibre compris entre 40 et 155 mm). L'arme 101 solidaire de la masse oscillante 103 est pivotante en site par rapport au bâti 102 sur des tourillons 105.

Le montage d'arme 100 comporte un verrou 1 de site qui est destiné à bloquer l'arme 101 dans une position angulaire fixe de site déterminée pour permettre le rechargement de l'arme ou pour limiter la plage angulaire en site pour certains gisements données, comme expliqué en préambule.

Pour cela, le verrou 1 comporte donc un pêne 3 solidaire de la masse oscillante 103 au niveau d'un bras 104. Le verrou 1 comporte aussi une gâche 4 solidaire du bâti 102 et une butée amortissante 5. L'ensemble du verrou 1 selon l'état de la technique a été décrit dans le préambule de la présente demande. Un premier actionneur 9 (schématiquement représenté par le bloc 9, par exemple un vérin hydraulique, un actionneur pneumatique ou un moteur électrique) permet de faire coulisser le pêne 3 dans la gâche 4 pour commander le verrouillage ou dans la butée amortissante pour limiter la plage angulaire en site.

Les figures 3 à 6 montrent un verrou 1 selon l'invention.

Selon la figure 3, le pêne 3 est représenté en position verrouillée en étant engagé dans la gâche 4 du verrou 1. On note que le verrou 1 comporte dans sa partie supérieure une butée amortissante 5 comportant un moyen d'amortissement 7 comportant un bloc d'élastomère 7a par exemple.

Le verrou 1 comporte par ailleurs un deuxième actionneur 10 générant un mouvement de rotation, et qui permet de translater le moyen d'amortissement 7 verticalement. L'actionneur 10 entraine en rotation un premier arbre cannelé 11 qui entraine en rotation une entretoise cannelée 8 correspondante reliant en rotation le moyen d'amortissement 7 via un second arbre cannelé 12 solidaire du moyen d'amortissement 7. La rotation du moyen d'amortissement 7 se transforme en translation à l'aide d'une liaison hélicoïdale 13 entre le moyen d'amortissement 7 et la gâche 4. L'entretoise cannelée 8 permet la translation relative des deux arbres 11 et 12 par coulissement. Le moyen d'amortissement 7 comprend un corps métallique qui porte une partie de la liaison hélicoïdale 13 (par exemple un filetage) et sur lequel est fixé le bloc d'élastomère 7a.

Dans la configuration illustrée à la figure 3, le moyen d'amortissement 7 est situé à une distance D du pêne 3 dans une position haute, dite dégagée, qui autorise l'alignement du pêne 3 avec l'ouverture 6 de la gâche 4 (première position ou position verrouillée du pêne).

La configuration d'amortissement est illustrée à la figure 4 et à la figure 5. La figure 4 illustre cette configuration avec le moyen d'amortissement 7 en position basse. La figure 5 illustre cette configuration mais avec le moyen d'amortissement 7 qui est comprimé par le pêne.

Dans cette configuration des figures 4 et 5, le pêne 3 est sorti, entraîné par son premier actionneur 9, et occupe une position intermédiaire (deuxième position ou position d'amortissement)dans laquelle il n'est pas engagé dans la gâche 4 mais il peut cependant interférer avec le moyen d'amortissement 7 qui est abaissé dans une position basse, dite de tampon, qui limite la remontée du pêne 3 jusqu'à une position angulaire maximale dans laquelle le pêne 3 est aligné avec l'ouverture 6 de la gâche 4 (figure 5).

L'arme est ainsi empêchée de s'abaisser en dessous d'un site prédéterminé, ce qui évite que l'arme ne percute le châssis.

Cette position du pêne 3 est commandée par le premier actionneur 9.

L'Homme du Métier choisira la caractéristique d'amortissement du moyen d'amortissement 7 de manière telle qu'à sa compression maximale, l'énergie due au choc soit suffisamment absorbée pour protéger la mécanique de l'arme et du verrou et que le pêne 3 ne puisse pas remonter au-delà de la position où il est aligné avec l'ouverture 6 de la gâche 4 (figure 5).

L'abaissement du moyen d'amortissement 7 dans la position de tampon est obtenu par le fonctionnement du deuxième actionneur 10 qui avantageusement, du fait du caractère non réversible de la liaison hélicoïdale 13, empêche le retour en position haute du moyen d'amortissement 7 quand le pêne 3 heurte la butée 5 et par conséquent protège mécaniquement l'actionneur 10 de tout effort généré par ce choc.

Pour permettre la pleine oscillation en site de l'arme, le pêne 3, commandé par son premier actionneur 9, peut être complètement rétracté dans une troisième position (dite déverrouillée) où il ne peut plus interférer avec un autre élément du verrou 1 comme à la figure 6.

Cette position n'est commandée que lorsque l'arme est positionnée en gisement dans un secteur où son débattement ne risque pas d'interférer avec le châssis et hors consigne de chargement de l'arme.

## Revendications

1. Verrou (1) pour montage d'arme (100) de gros calibre comportant un pêne (3) et une gâche (4) ainsi qu'une butée (5) amortissante située au voisinage de la gâche (4), pêne (3) mobile en translation par un premier actionneur (9) entre une première position, dite verrouillée, où il se situe dans une ouverture (6) de la gâche (4), une deuxième position, dite d'amortissement, où le pêne (3) est hors de la gâche (4) et peut interférer avec un moyen d'amortissement (7), et une troisième position dite déverrouillée où le pêne (3) est placé à distance de la gâche (4), verrou (1) **caractérisé en ce qu'**il comporte un deuxième actionneur (10) qui, lorsque le pêne (3) est en position d'amortissement, permet de mouvoir le moyen d'amortissement (5) entre une position dite dégagée qui permet l'alignement du pêne (3) avec l'ouverture (6) de la gâche (4) et une position dite de tampon où le moyen d'amortissement (5) offre une course d'amortissement permettant d'empêcher la remontée du pêne (3) au-delà d'une position angulaire alignant le pêne (3) avec l'ouverture (6) de la gâche (4).

2. Verrou (1) selon la revendication 1, **caractérisé en ce que** le deuxième actionneur (10) comporte un premier arbre (11) cannelé correspondant avec une entretoise cannelée (8), ainsi qu'une liaison hélicoïdale (13) entre le moyen d'amortissement (7) et la gâche (4) afin de transformer la rotation du premier arbre (11) en un mouvement de translation du moyen d'amortissement (7).

3. Verrou (1) selon une des revendications 1 ou 2, **caractérisé en ce que** le deuxième actionneur (10) est situé au-dessus de la gâche (4).

4. Montage d'arme (100) de gros calibre comportant un bâti et un affut (102) porteur d'une arme (101) pivotante en site par rapport au bâti (102), montage (100) comportant un verrou (1) selon une des revendications 1 à 3.

## Patentansprüche

1. - Schloss (1) für die Halterung einer großkalibrigen Waffe (100), das einen Riegel (3) und ein Schließblech (4) sowie einen dämpfengen Anschlag (5) aufweist, der sich in der Nähe des Schließblechs (4) befindet, wobei der Riegel (3) durch einen ersten Aktuator (9) zwischen einer ersten Position, bezeichnet als verriegelt, in der er sich in einer Öffnung (6) des Schließblechs (4) befindet, einer zweiten Position, bezeichnet als Dämpfung, in der der Riegel (3) außerhalb des Schließblechs (4) ist und mit einem Dämpfungsmittel (7) interferieren kann, und einer dritten Position, bezeichnet als entverriegelt, in der der Riegel (3) vom Schließblech (4) beabstandet platziert ist, translatorisch bewegbar ist, wobei das Schloss (1) **dadurch gekennzeichnet ist, dass** es einen zweiten Aktuator (10) aufweist, der, wenn der Riegel (3) in Dämpfungsposition ist, erlaubt, das Dämpfungsmittel (5) zwischen einer als gelöst bezeichneten Position, die die Ausrichtung des Riegels (3) mit der Öffnung (6) des Schließblechs (4) erlaubt, und einer als Puffer bezeichneten Position, in der das Dämpfungsmittel (5) einen gedämpften Weg bietet, der das Anheben des Riegels (3) über eine Winkelposition hinaus verhindert, in der der Riegel (3) mit der Öffnung (6) des Schließblechs (4) ausgerichtet wird, zu bewegen.

2. - Schloss (1) nach Anspruch 1, **dadurch gekennzeichnet, dass** der zweite Aktuator (10) eine erste geriffelte Welle (11) aufweist, die mit einem geriffelten Zwischenstück (8) übereinstimmt, sowie eine schraubenförmige Verbindung (13) zwischen dem Dämpfungsmittel (7) und dem Schließblech (4), um die Rotation der ersten Welle (11) in eine Translationsbewegung des Dämpfungsmittels (7) umzuwandeln.

3. - Schloss (1) nach einem der Ansprüche 1 oder 2, **dadurch gekennzeichnet, dass** sich der zweite Aktuator (10) oberhalb des Schließblechs (4) befindet.

4. - Halterung für eine großkalibrige Waffe (100), aufweisend ein Gestell und eine Lafette (102), die eine Waffe (101) trägt, die im Verhältnis zum Gestell (102) in der Höhe schwenkt, wobei die Halterung (100) ein Schloss (1) nach einem der Ansprüche 1 bis 3 aufweist.

## Claims

1. - A lock (1) for a large-calibre weapon mount (100), comprising a bolt (3) and a striker (4) as well as a damping stop (5) located in the vicinity of the striker (4), the bolt (3) being movable in translation by a first actuator (9) between a first, so-called locked, position, in which it is located in an opening (6) of the striker (4), and a second, so-called damping, position, in which the bolt (3) is outside the striker (4) and can interfere with a damping means (7), and a third, so-called unlocked, position, in which the bolt (3) is placed at a distance from the striker (4), the lock (1) being **characterised in that** it comprises a second actuator (10) which, when the bolt (3) is in the damping position, makes it possible to move the damping means (7) between a so-called disengaged position which allows the bolt (3) to be aligned with the opening (6) of the striker (4) and a so-called buffer position in which the damping means (7) provides a damping stroke that makes it possible to prevent the bolt (3) from rising beyond an angular position in which the bolt (3) is aligned with the opening (6) of the striker (4).

2. - The lock (1) according to claim 1, **characterised in that** the second actuator (10) has a splined first shaft (11) corresponding with a splined spacer (8), as well as a helical connection (13) between the damping means (7) and the striker (4) in order to convert the rotation of the first shaft (11) into a translational movement of the damping means (7).

3. - The lock (1) according to any one of claims 1 or 2, **characterised in that** the second actuator (10) is located above the striker (4).

4. - A large-calibre weapon mount (100) comprising a frame and a carriage (102) carrying a weapon (101) pivotable in elevation relative to the frame (102), the mount (100) comprising a lock (1) according to any one of claims 1 to 3.
